# EUROPÄISCHE PATENTSCHRIFT

(11) **EP 0 556 475 B1**
(45) Veröffentlichungstag und Bekanntmachung des Hinweises auf die Patenterteilung: **06.03.1996**
(21) Anmeldenummer: 92121185.0
(22) Anmeldetag: 11.12.1992
(51) Int. Cl.: B65D 33/10, B31B 19/86

(54) **Traggriff für Säcke oder Beutel mit flächigen Böden sowie Verfahren und Vorrichtung zu deren Herstellung**
Handle for bags with a flat bottom, method and apparatus for manufacturing same
Poignée pour sacs à fond plat, procédé et dispositif pour sa fabrication

(30) Priorität: 19.02.1992 DE 4205062
(43) Veröffentlichungstag der Anmeldung: 25.08.1993
(73) Patentinhaber: Windmöller & Hölscher, D-49525 Lengerich (DE)
(72) Erfinder: Achelpohl, Fritz, W-4543 Lienen (DE); Sandmeier, Hermann, W-4800 Bielefeld 1 (DE)
(74) Vertreter: Gossel, Hans K., Dipl.-Ing.

(56) Entgegenhaltungen:
- DE-B- 1 181 035
- DE-U- 8 115 909
- FR-A- 1 402 654

## Beschreibung

Die Erfindung betrifft einen Traggriff für Säcke oder Beutel mit flächigen Böden, vorzugsweise mit Kreuz- oder Klotzböden, bestehend aus zwei in ihrer Gebrauchsstellung im Querschnitt L-förmig abgebogenen Materialstreifen, von denen die einen etwa in einer Ebene liegenden Schenkel mit dem Boden verklebt und die anderen aneinanderliegenden Schenkel mit einem Griffteil versehen sind, sowie ein Verfahren und eine Vorrichtung zur Herstellung damit versehener Säcke oder Beutel.

Ein derartiger Traggriff ist beispielsweise aus dem DE-U-8115909 bekannt. Dieser bekannte Traggriff ist dadurch gebildet, daß die aufragenden, Rücken an Rücken liegenden Schenkel der L-förmigen Materialstreifen mit einer beide durchsetzenden länglichen Grifflochausstanzung versehen sind. Bei diesem bekannten Traggriff sind die Endbereiche der Grifflochausstanzungen beim Tragen erhöhten Beanspruchungen ausgesetzt, so daß ausgehend von diesen Endbereichen der Ausstanzungen sich Anrisse ausbilden können, die zu einem Ausriß der Traggriffe führen können.

Aufgabe der Erfindung ist es daher, einen Traggriff der eingangs angegebenen Art zu schaffen, bei dem die Gefahr des Ausreißens auch bei größerer Belastung nicht besteht.

Erfindungsgemäß wird diese Aufgabe bei einem Traggriff der gattungsgemäßen Art dadurch gelöst, daß das Griffteil aus einem U-förmig gefalteten Materialstreifen besteht, dessen Schenkel zwischen den aufeinanderliegenden und miteinander verklebten Schenkeln der Materialstreifen mit diesen verklebt sind.

Bei dem erfindungsgemäßen Traggriff bilden somit die aufragenden und miteinander verklebten Schenkel der Materialstreifen, deren anderen Schenkel mit dem flächigen Boden verklebt sind, Halteteile für die Schenkel des U-förmigen Griffteils, so daß die Schenkel auf Zug belastet werden und die Zugkräfte in einer Weise in die L-förmigen Materialstreifen eingeleitet werden können, daß sich keine einen Anriß bildende Spannungsspitzen ausbilden können.

Die Materialstreifen und/oder die Griffteile bestehen zweckmäßigerweise aus Papier.

Ein Verfahren zur Herstellung von Säcken oder Beuteln mit den erfindungsgemäßen Traggriffen zeichnet sich erfindungsgemäß dadurch aus, daß ein einen Materialstreifen bildender Bahnabschnitt endseitig mit einem Leimauftrag versehen wird, daß auf diesen Leimauftrag ein um eine Querlinie gefalteter, den zweiten Materialstreifen bildender Bahnabschnitt, dessen umgefaltetes Teil mit den Schenkeln des U-förmigen Griffteils verklebt ist, aufgedrückt wird, und daß der freiliegende Teil des unteren Bahnabschnitts und der obere umgelegte, das Griffteil abdeckende Teil des oberen Abschnitts mit Leimaufträgen versehen werden und die so beleimte Einheit auf die Bodenfläche des Beutels aufgedrückt wird.

Eine Vorrichtung zur Durchführung des erfindungsgemäßen Verfahrens zeichnet sich erfindungsgemäß dadurch aus, daß ein mit Greifern versehener erster Greiferzylinder mit seinen Greifeinrichtungen das vordere Ende eines ersten Bahnabschnitts erfaßt, daß an den ersten Greiferzylinder ein den ersten Abschnitt mit einem streifenförmigen Leimauftrag versehender Zylinder eines Leimauftragswerks angestellt ist, daß an den ersten Greiferzylinder ein zweiter Greiferzylinder angestellt ist, der von einer Zuführungseinrichtung einen mit den Schenkeln des U-förmigen Griffteils verklebten zweiten Bahnabschnitt mit seiner Greifeinrichtung unter derartiger Faltung auf sich selbst übernimmt, daß der mit dem Griffteil verklebte Teil auf den nachlaufenden Teil des zweiten Abschnitts gefaltet wird, und der zweite Greiferzylinder den mit dem Griffteil verklebten Teil des zweiten Abschnitts auf den beleimten nachlaufenden Teil des ersten Abschnitts aufdrückt, und daß an den ersten Greiferzylinder ein zweites Leimwerk angestellt ist, dessen Leimauftragswalze den vorauslaufenden Teil des ersten Abschnitts und den über den U-förmigen Griffteil gefalteten Teil des zweiten Abschnitts mit-Leimaufträgen versieht, und daß der erste Greiferzylinder anschließend die Einheit auf den Boden des Beutels aufdrückt.

Verfahren und Vorrichtungen zur Herstellung von U-förmigen Griffteilen aus Materialstreifen sind beispielsweise aus den DE-C-20 12 084 und 11 52 602 bekannt. Die Art der Herstellung U-förmiger Griffteile und die Art und Weise, wie diese auf einen diesen tragenden flachen Abschnitt aufgebracht werden, brauchen daher nicht näher beschrieben zu werden. Zu der Art der Herstellung und des Aufbringens U-förmiger Griffteile wird zusätzlich noch auf die DE-C-20 18 081 und 11 81 035 verwiesen.

Ein Ausführungsbeispiel der Erfindung wird nachstehend an Hand der Zeichnung näher erläutert. In dieser zeigt
Fig.1 eine Seitenansicht einer Vorrichtung zum Herstellen und Aufbringen U-förmiger Traggriffe auf den flächigen Boden von Säcken oder Beuteln in schematischer Darstellung,
Fig.2 den in Fig.1 eingekreisten Teil der Vorrichtung in vergrößerter Darstellung,
Fig.3 die aus einen mit zwei Materialstreifen verklebten Griffteil bestehende Einheit und
Fig.4 den mit einem rechteckigen flächigen Boden verklebte Traggriffeinheit in perspektivischer Darstellung.

Aus Fig.1 ist schematisch eine Seitenansicht einer Vorrichtung zum Herstellen und Aufbringen von Traggriffen auf den flächigen Bodenteil von Beuteln oder Säcken ersichtlich, an Hand derer nunmehr die erfindungsgemäße Vorrichtung und das erfindungsgemäße Verfahren zur Herstellung der Traggriffe beschrieben wird. Die in die Vorrichtung hineinlaufende Papierbahn 1 wird von einer nicht dargestellten Vorratsrolle abgezogen. Der Abzug erfolgt durch das Vorzugswalzenpaar 2. Die in die Vorrichtung eingezogene Papierbahn 1 wird durch die rotierenden Perforiermesser der Perforierstation 3 in vorbestimmten Abständen mit querverlaufenden Perforierlinien versehen. Die perforierte Papierbahn 1 wird durch das Vorzugswalzenpaar zugleich auch festgehalten, so daß von der Papierbahn 1 durch den an den Greiferzylinder 4 angestellten Gegenzylinder einzelne Papierstreifen 6 längs der Perforationslinie gerissen werden, weil Umfangsgeschwindigkeit des Vorzugswalzenpaares 2 geringer ist als die Umfangsgeschwindigkeit des Greiferzylinders 4 sowie des an diesen angestellten Gegenzylinder 5. Auf dem Greiferzylinder 4 wird das vorauslaufende Ende des Streifen 6 durch in Nuten 22 angeordnete, nicht dargestellte Greifzangen festgehalten. Der auf dem Greiferzylinder 4 transportierte Streifen 6 wird dann von einer Leimauftragswalze eines Leimauftragswerks an seinem hinteren Bereich formatmäßig mit einem streifenförmigen Leimauftrag versehen.

Mit dem Greiferzylinder 4 wirkt ein zweiter Greiferzylinder 8 zusammen, der im Zusammenwirken mit einem Anpresszylinder 9 von einer ebenfalls perforierten Papierbahn 10 einzelne Streifen 11 abreißt. Die Bahn 10 wird in gleicher Weise wie die Bahn 1 von einem Vorzugswalzenpaar 12 von einer nicht dargestellten Vorratsrolle abgezogen, wobei in die Bahn 10 durch eine Perforierstation 13 in Abständen Querperforationslinien angebracht werden.

Bevor von der Bahn 10 einzelne Streifen 11 abgerissen werden, gelangt die Bahn 10, geführt über einen Umlenkzylinder 14, in den Bereich eines Griff-Falt- und Auftragsaggregates 15, welcher aus den ihm zugeführten Griffstreifen 16 Henkelgriffe in bekannter Weise formt.

Wegen der Art der Herstellung und des Aufbringen der U-förmigen Henkelgriffe wird auf die DE-PS 20 12 084, 11 52 602, 11 82 035 und 20 18 081 verwiesen.

Die U-förmigen Henkelgriffe 17 werden in Abständen auf die Bahn 10 aufgebracht, sodaß jeder abgerissene Streifen 11 mit einem Henkelgriff versehen ist. Diese Henkelgriffe werden im Bereich der Umlenkwalze 14 auf die Bahn durch einen Hotmelt Auftrag aufgeklebt. Die Hotmelt-Einrichtung ist lediglich durch einen Pfeil 18 angedeutet worden.

Der Anspresszylinder 9 ist mit einem nicht dargestellten schwertartigen Steg versehen, der den Streifen mit dem auf diesen aufgeklebten Henkelgriff unmittelbar hinter der Verklebung in die in einer Nut 20 angebrachten Haltezange hineindrückt, so daß dadurch eine Faltung bewirkt wird. Hinter dem Auslaufspalt der Zylinder 8,9 ist ein nicht dargestelltes Blech angeordnet, das den mit den Griffschenkeln verklebten Teil des Streifens 11 auf den nachlaufenden Teil in der aus den Fig.1 und 2 ersichtlichen Weise umfaltet, so daß die aufeinander gefalteten Teile durch die Zange 20 an ihrer Faltung gehalten sind.

Der in Figur 1 mit strichpunktierten Linien eingekreiste Teil ist in der Figur 2 vergrößert dargestellt. Aus dieser Figur ist zu erkennen, daß der vom Greiferzylinder 4 herantransportierte und an seinem Ende beleimte Streifen 6 mit den freien Schenkeln des Henkelgriffes 17 und mit der vorlaufenden umgeknickten Kante des Streifens 11 verklebt wird. Der Greiferzylinder 8 öffnet dann seine Zange 20, so daß das vorbereitete Griffstück 21 (Fig.3) nur noch von der Zange 22 des Greiferzylinders 5 transportiert wird. Das Griffstück selbst ist in der Figur 3 dargestellt.

Während des weiteren Verlaufes des Greiferzylinders 4 wird dann das Griffstück an ein Leimauftragswerk 19 vorbeigeführt, durch welches die gesamte dem Leimauftragswerk 19 zugewandte Oberfläche des Traggriffelementes 21 beleimt wird. Im Anschluß daran wird das Traggriffelement 21 auf den Boden 23 eines über den Zylinder 24 transportierten Beutels aufgeklebt. An seinem dem Traggriffelement 21 entgegengesetztem Ende ist der Beutel 25 noch offen, so daß er im Anschluß daran beispielsweise mit Windeln gefüllt werden kann, worauf dann das Einfüllende verschlossen wird.

## Patentansprüche

1. Traggriff für Säcke oder Beutel mit flächigen Böden, vorzugsweise mit Kreuz- oder Klotzböden,
bestehend aus zwei in ihrer Gebrauchsstellung im Querschnitt L-förmig abgebogenen Materialstreifen (6, 11), von denen die einen etwa in einer Ebene liegenden Schenkel mit dem Boden verklebt und die anderen aneinanderliegenden Schenkel mit einem Griffteil versehen sind,
**dadurch gekennzeichnet,**
daß das Griffteil (17) aus einem U-förmig gefalteten Materialstreifen besteht, dessen Schenkel zwischen den aneinanderliegenden und miteinander verklebten Schenkeln der Materialstreifen (6, 11) mit diesen verklebt sind.

2. Traggriff nach Anspruch 1,
**dadurch gekennzeichnet,**
daß die Materialstreifen und/oder Griffteile aus Papier bestehen.

3. Verfahren zur Herstellung von Säcken oder Beuteln mit Traggriffen nach den Ansprüchen 1 oder 2,
**dadurch gekennzeichnet,**
daß ein einen Materialstreifen bildender Bahnabschnitt endseitig mit einem Leimauftrag versehen wird,
daß auf diesem Leimauftrag ein um eine Querlinie gefalteter, den zweiten Materialstreifen bildender Bahnabschnitt, dessen umgefalteter Teil mit den Schenkeln des U-förmigen Griffteils verklebt ist, aufgedrückt wird und daß der freiliegende Teil des unteren Bahnabschnitts und der obere umgelegte, das Griffteil abdeckende Teil des oberen Abschnitts mit Leimaufträgen versehen werden und die so beleimte Einheit auf die Bodenfläche des Beutels aufgedrückt wird.

4. Vorrichtung zur Durchführung des Verfahrens nach Anspruch 3,
**dadurch gekennzeichnet,**
daß ein mit Greifern (22) versehener erster Greiferzylinder (4) mit seinen Greifeinrichtungen das vordere Ende eines ersten Bahnabschnitts (6) erfaßt,
daß an den ersten Greiferzylinder (4) ein den ersten Abschnitt (6) mit einem streifenförmigen Leimauftrag versehender Zylinder eines Leimauftragswerkes (7) angestellt ist,
daß an den ersten Greiferzylinder (4) ein zweiter Greiferzylinder (8) angestellt ist, der von einer Zuführungseinrichtung (14, 12) einen mit den Schenkeln des U-förmigen Griffteils (17) verklebten zweiten Bahnabschnitt mit seiner Greifeinrichtung (20) unter derartiger Faltung auf sich selbst übernimmt, daß der mit dem Griffteil (17) verklebte Teil auf den nachlaufenden Teil des zweiten Abschnitts (11) gefaltet wird, und der zweite Greifzylinder den mit dem Griffteil verklebten Teil des zweiten Abschnitts auf den beleimten nachlaufenden Teil des ersten Abschnitts (6) aufdrückt, und daß an den ersten Greiferzylinder (4) ein zweites Leimwerk (19) angestellt ist, dessen Leimauftragswalze den vorauslaufenden Teil des ersten Abschnitts (6) und den über den U-förmigen Griffteil (17) gefalteten Teils zweiten Abschnitts (11) mit Leimaufträgen versieht, und daß der erte Greiferzylinder (4) anschließend die Einheit (6, 11, 17) auf den Boden (23) des Beutels aufdrückt.

## Claims

1. Carrier handle for bags with flat base sections, preferably with russet or square fold base, comprising two strips of material (6, 11) of L-shaped cross section in their position of use, of which one set of legs, lying approximately in a plane, are adhesive-bonded to the base, and the other adjacent set of legs are provided with a grip part,
**characterised in that**
the grip part (17) consists of a strip of material folded in a U-shape, of which the legs located between the adjacent and interbonded legs of the material strips (6, 11) are adhesive-bonded to these.

2. Carry handle according to Claim 1,
**characterised in that**
the material strips and/or grip parts are made of paper.

3. Process for the manufacture of bags with carry handles according to Claim 1 or 2,
**characterised in that**
a web section forming one material strip is provided with a coating of glue at one end,
that on this glue coating is bonded a web section folded around a transverse line, forming the second material strip, of which the folded-over portion is pressed onto the legs of the U-shaped grip part, and that the free portion of the lower web section and the upper, folded-over portion of the upper section covering the grip part is provided with coatings of glue, and the unit thus glue-coated is pressed onto the base surface of the bag.

4. Apparatus for performing the process according to Claim 3,
**characterised in that**
a first gripper cylinder (4) provided with grips (22) engages the front end of the first web section (6) with its gripping devices,
that positioned against the first gripper cylinder (4), is a cylinder of a glue application mechanism (7) which provides the first web section (6) with a stripe-shaped coating of glue,
that arranged against the first gripper cylinder (4) is a second gripper cylinder (8) which receives, with its gripping device (20), from a supply arrangement (14, 12) a second web section adhered to the legs of the U-shaped grip part (17), folded onto itself such that the portion adhered to the grip part (17) is folded onto the trailing portion of the second web section (11), said second gripper cylinder pressing the portion of the second web section adhered to the grip part onto the glue-coated trailing portion of the first web section (6), and
that a second glue application arrangement (19) is positioned at the first gripper cylinder (4), of which the glue application roller provides coatings of glue to the leading portion of the first web section (6) and the second web section (11) folded over the U-shaped grip part (17), and that the first gripper cylinder (4) then presses the unit (6, 11, 17) onto the base (23) of the bag.

## Revendications

1. Poignée pour sacs ou sachets à fonds plats, de préférence à fonds en croix ou à soufflet, consistant en deux bandes de matériaux (6, 11) présentant dans leur position d'utilisation une coupe transversale courbée en forme de L, les branches de l'une d'elles qui sont situées approximativement dans un plan sont collées avec le fond et les autres branches juxtaposées sont pourvues d'une partie de poignée
caractérisée en ce que
la partie de poignée (17) consiste en une bande de matériau pliée en forme de U dont les branches situées entre les branches juxtaposées et collées ensemble des bandes de matériau (6, 11) sont collées à ces dernières.

2. Poignée selon la revendication 1, caractérisée en ce que la bande de matériau et/ou les parties de poignée consistent en papier.

3. Procédé pour la fabrication de sacs ou de sachets avec des poignées selon les revendications 1 ou 2, caractérisé en ce qu' une section de bande formant une bande de matériau est pourvue à une extrémité d'une couche de colle, que sur cette couche de colle une section de bande formant la deuxième bande de matériau est pliée autour d'une ligne transversale, dont la partie repliée est collée avec les branches de la partie de poignée en forme de U, est pressée, et que la partie libre de la section de bande inférieure et que la partie supérieure de la section supérieure, repliée et recouvrant la partie de poignée est pourvue d'une couche de colle et que l'unité encollée de la sorte est pressée sur la surface de fond du sac.

4. Dispositif pour la réalisation du procédé selon la revendication 3, caractérisé en ce qu' un premier cylindre à grappins (4) est pourvu de grappins (22) et saisit avec ses dispositifs à grappin l'extrémité avant d'un première section de bande (6), que contre le premier cylindre à grappins (4) repose un cylindre d'un appareil d'application de la colle (7) qui applique à la première section (6) une couche de colle en forme de bande, que contre le premier cylindre à grappins (4) repose un deuxième cylindre à grappins (8) qui reprend à partir d'un dispositif d'alimentation (14, 12) avec son dispositif à grappins (20) une seconde section de bande collée aux branches de la partie de poignée en forme de U (17) en formant un pli de manière à ce que la partie collée à la partie de poignée (17) est repliée sur la partie en amont de la deuxième section (8) et que le second cylindre à grappins presse la partie encollée de la seconde section sur la partie encollée en amont de la première section (6) et que contre le premier cylindre à grappins (4) un second dispositif d'encollage (19) repose dont le rouleau d'application de la colle applique à la partie en aval de la première section (6) et à la partie de la seconde section repliée(11) par dessus la partie de poignée en forme de U (17), et que le premier cylindre à grappins (4) presse ensuite l'unité (6, 11, 17) sur le fond (23) du sac.
